# EUROPÄISCHE PATENTSCHRIFT

(11) **EP 1 273 341 B1**
(45) Veröffentlichungstag und Bekanntmachung des Hinweises auf die Patenterteilung: **17.08.2005**
(21) Anmeldenummer: 01115708.8
(22) Anmeldetag: 05.07.2001
(51) Int. Cl.: B01F 7/18

(54) **Vorrichtung zum vertikalen Mischen**
Device for vertical mixing
Dispositif pour mélanger verticalement

(43) Veröffentlichungstag der Anmeldung: 08.01.2003
(73) Patentinhaber: Bühler AG, 9240 Uzwil (CH)
(72) Erfinder: Binder, Heinz, 9244 Niederuzwil (CH); Hermsmeyer, Andrea, 78467 Konstanz (DE); Hanimann, Philipp, 9000 St. Gallen (CH)

(56) Entgegenhaltungen:
- EP-A- 0 780 510
- EP-A- 0 806 282
- DE-A- 1 557 052
- DE-A- 4 127 873
- DE-A- 4 415 384
- DE-U- 1 910 723
- US-A- 3 845 905
- US-A- 4 155 657
- US-A- 4 479 721
- US-A- 4 616 785

## Beschreibung

Die Erfindung betrifft eine Vorrichtung zum vertikalen Mischen von flüssigen, gasförmigen, pulverförmigen, und/oder pastösen Produkten mit einem in einem Gehäuse angeordneten Mischwerkzeug, mit mindestens einem Einlass für die zu mischenden Produkte, mit mindestens einem Auslass und mit mindestens einem Antrieb.

Derartige Mischverfahren bzw. -vorrichtungen werden beispielsweise in der Futtermittelindustrie angewandt. Sie dienen insbesondere dazu, gasförmige, flüssige, körnige, pulverförmige, mehlige und/oder pastenförmige Stoffe verschiedenster Viskosität miteinander zu vermischen, insbesondere die verschiedensten Arten von Futtermitteln, denen Melasse, Fette usw. zugesetzt werden.

Ein derartiger Mischer ist aus der US-3,415,494 bekannt geworden. Dort ist ein vertikaler Mischer mit einem Gehäuse und einem, mit Paddeln versehenen Mischorgan beschrieben. Das zu vermischende Produkt wird von oben dem Mischer zugegeben und nach dem chargenweise ablaufenden Mischvorgang unten seitlich ausgetragen.

Die DE- A1 41 27 873 offenbart eine Kneteinrichtung für zu knetende Masse, insbesondere Sauerteig mittels eines vertikalen Mischers. Dieser Mischer weist eine Welle mit Rctorstangen auf und an der Behälterinnenwand sind Statorstangen angeordnet, die mit diesen Rotorstangen zusammen wirken. Die Kneteinrichtung weist eine Füllstandshöhenregelung auf und zum Austrag des gekneteten Produktes wird eine Pumpe benötigt. Ein frei fliessender Austrag des Produktes ist offensichtlich nicht möglich.

Bekannt ist weiterhin ein Durchlaufmischer zum Waschen von Kies u.dgl. gemäss US-PS 3,845,905 mit der Verunreinigungen von Kies vor einem Waschvorgang bzw. Siebvorgang mechanisch abgeschieden werden sollen. Zur Auflockerung des Materials sind im Einzugsbereich Rührpaare vorgesehen und der Durchlauf des Kieses erfolgt ausschliesslich schwerkraftbedingt. Bei einer Mischeinrichtung gemäss US-PS-4,155,657 für Emulsionen, ist in einer Mischkammer ein Rührwerk vertikal angeordnet, dessen obere Rührflügel das eingebrachte Wasser nach unten drücken und der unterste Rührflügel geeignet ist, das Wasser in die Gegenrichtung zu bewegen. Die Mischflügel sind nicht einstellbar, sondern in ihrer Formgebung und Anordnung fix und der Austrag der Emulsionen erfolgt durch eine Öffnung im Deckenbereich der Mischeinrichtung.

Je nach der Art der zu vermischenden Produkte kann bei den bisher bekannten Mischern ein hoher Energiebedarf anfallen. Weiterhin muss mit einem Blockieren der Maschinen gerechnet werden. Im übrigen ist das Einmischen von Flüssigkeiten in den Mischer wegen des verschiedenen Füllgrades nicht optimal möglich.

Der Erfindung liegt daher die Aufgabe zugrunde, eine Vorrichtung vorzuschlagen, bei det der Mischvorgang mit geringstem Energiebedarf, einer optimalen Mischung bei Zugabe von Flüssigkeiten verschiedenster Viskosität und ein chargenfreies, d.h. kontinuierliches Mischen erfolgt.

Diese Aufgabe wird erfindungsgemäss durch eine Vorrichtung gelöst, bei der der Mischer im Betriebszustand voll gefüllt ist, das Mischprodukt mittels mindestens eines Mischwerkzeuges (mindestens eines davon rückwärtsfördernd) zum einen in Richtung Innenwand des Gehäuses gedrückt wird und zum anderen nach oben gefördert wird, das Mischprodukt aufgrund des Produktdruckes, von der oberhalb der Mischwerkzeuge erforderlichen Produktsäule stetig nach unten gefördert wird und auf diese Art mit den Mischwerkzeugen ein Scherfeld aufgebaut wird (alternativ oder zusätzlich kann der Produktdruck auch über eine (zusätzliche) Druckeinrichtung aufgebaut werden), der Produktfluss, ausgehend von den Einlässen der zu vermischenden Produkte bis zum Auslass des zu vermischenden Produktes kontinuierlich erfolgt, wobei die Ausgangsprodukte ständig in den Mischer eingebracht und der Fluss der Ausgangsprodukte mittels einer am Auslass vorgesehenen Produktaustragseinrichtung dosierbar regelbar ist.

Das mindestens eine Mischwerkzeug ist an einer rotierenden Welle angeordnet. Vorzugsweise ist an dieser auch am Auslass eine Produktaustragseinrichtung angeordnet.

Das Funktionsprinzip des erfindungsgemässen Mischers besteht darin, dass dieser aus dem vollen Produktstrom arbeitet, d.h. der Mischerinnenraum ist immer vollgefüllt. Das zu vermischende Mischprodukt, welches in den Bereich der Mischwerkzeuge gelangt, wird in eine Drehbewegung versetzt und gegen die Innenwand des Mischergehäuses gedrückt, wobei z.B. Paddel des Mischwerkzeuges auf Rückwärtsförderung zumindest teilweise gestellt sind, d.h. entgegengesetzt zum Produktstrom, sodass sich ein Scherfeld aufbaut. Die dampfförmigen, flüssigen bzw. pastösen Zugaben werden oberhalb der ersten (im Produktstrom gesehen von oben), beispielsweise paddelförmig ausgebildeten Mischwerkzeugen oder auf Höhe derselben eingeleitet und mit dem Mischprodukt in Drehrichtung versetzt. Durch die Differenzgeschwindigkeit der einzelnen Partikel, die sich von innen nach aussen verändert, wird der Flüssigkeitsstrom aufgerissen, und die Vermischung setzt ein. Es erfolgt hierbei eine Dichtezunahme in Richtung der Gehäusewand. Begünstigend kann auch der Aufbau eines Scherfeldes durch die Vorwärtsförderung wirken, bzw. durch die Schwerkraft (des Produktes) und die Rückwärtsförderung (der Mischwerkzeuge).

Die flüssigen bzw. pastösen Zugaben werden immer in das Produkt geleitet, da der Mischerinnenraum immer gefüllt ist. Mit der angeordneten Produktaustragsvorrichtung wird zugleich der Durchsatz geregelt. Somit ist ein kontinuierlicher, d.h. dosierbarer Mischprozess gewährleistet. Es wird dadurch eine Selbstdosierung ermöglicht. Die Zugabe von Dampf kann bei geschlossenem Auslaufschieber erfolgen. Der Mischer ist dadurch unmittelbar an einer Futterwürfelpresse oder an einem Expander anschliessbar. Der Produktabschluss nach oben wirkt sich positiv auf die Temperatur aus. Dies ermöglicht beispielsweise bei Anwendung mit Mehl hohe Temperaturen mit geringer Feuchtigkeit. Der obere Teil des Mischerinnenraumes bleibt immer gefüllt. Ein weiterer, damit verbundener Vorteil besteht darin, dass eine Verschmutzung des Einlaufteiles ausgeschlossen ist.

Der 100%ige Füllgrad ermöglicht eine Nutzung von Scherkräften. Zugleich wirkt der Produktdruck von der, oberhalb der Mischwerkzeuge erforderlichen Produktsäule. Altemativ oder zusätzlich kann der Produktdruck auch über eine zusätzliche Druckeinrichtung aufgebaut werden. Die Förderung des Produktes kann auch durch die Schwerkraft bei rückwärts fördernden Mischwerkzeugen, z.B. Paddeln, erfolgen.

Der Mischer zeichnet sich durch eine sehr einfache Konstruktion aus. Der Mischer ist sehr leicht zu warten. Er kann innerhalb von wenigen Sekunden geöffnet werden. Eine Isolation oder eine Beheizung ist dadurch sehr einfach realisierbar. Im übrigen arbeitet der Mischer vibrationsfrei.

Die mit der Vorrichtung verbundenen Vorteile liegen insbesondere darin, dass nach dem Durchlaufprinzip gearbeitet wird und der Füllgrad immer gleich ist. Dies ermöglicht eine bessere Einmischung der Flüssigkeiten bzw. der viskosen Pasten in das trockene Produkt. Der Mischer wird weniger verschmutzt, was die Reinigung sehr vereinfacht und eine Temperaturerfassung ist genauer. Ein wesentlicher Vorteil der Vorrichtung besteht darin, dass die zu vermischenden Produkte durch die Zugabe von Dampf hygienisiert werden können.

Ein Blockieren der Maschine ist unmöglich. Auch ist der Energiebedarf gegenüber Mischern des Standes der Technik stark reduziert. Weiterhin sind erhebliche Vorteile in der Anwendung des erfindungsgemässen Mischers bei Futterwürfelpressen, Expandern oder Batchmischem gegeben.

Eine Speisung des Mischers aus mehreren Silozellen ist möglich. Die Futterwürfelpresse bzw. der Expander kann lastabhängig gesteuert werden. Wegen der genauen Temperaturermittlung im Mischer kann die Futterwürfelpresse bzw. der Expander mit vorgegebenen Sollwert-Temperaturen angefahren werden. Ein Dosieren mit Frequenzsteuerung entfällt. Weiterhin entfallen bei Anwendung dieses erfindungsgemässen Mischers Verklebungen im Bereich des Einlaufes der Futterwürfelpressen bzw. der Expander. Falls es zum Futterwürfelpressenaufstau kommen sollte, kann ohne Mischerentleerung direkt weitergefahren werden. Insbesondere bei Zugabe von Melasse, wobei sogar kalte Melasse möglich ist, treten wenig Verklebungen bzw. Verklumpungen auf.

Weiterhin ist auch die Beigabe von Flüssigkeiten nach dem Mischer möglich. Es ist keine Dosierung erforderlich. Eine Richtungsänderung des Mischproduktes nach dem Mischer, etwa von vertikaler in horizontaler Richtung, ist problemlos möglich. Eine Entmischung findet beim Auslaufen nicht statt. Eine Knollenbildung wird vermieden. Im übrigen sind alle Anwendungen des erfindungsgemässen Mischers denkbar, wie z.B. die Verwendung als Dosierer, die Beigabe des Mischproduktes in warmes Mehl, sowie die Zugabe von Fett bzw. Flüssigkeiten auf Pellets nach einer Futterwürfelpresse.

Ein bevorzugtes Ausführungsbeispiel der Erfindung ist anhand der Zeichnung dargestellt. Es zeigen die:
- Fig. 1: eine schematische Darstellung des Mischers
- Fig. 2: den unteren Teil des Mischers.

Die Fig. 1 zeigt in schematischer Darstellung einen Schnitt durch die erfindungsgemässe Mischvorrichtung. Der Mischer 1 umfasst ein Gehäuse 6 mit einem Einlass 7 und einem Auslass 8. Innerhalb des Gehäuses 8 ist eine Hohlwelle 2, in der sich eine weitere Welle 3 befindet, angeordnet. An der Hohlwelle 2 sind die paddelförmigen Mischwerkzeuge 4 befestigt. Die Hohlwelle 2 und die innere Welle 3 werden mittels eines Antriebes 13 über ein Riemen-Übertrieb 12 angetrieben. Unterhalb des Auslasses 8 ist ein mit der Innenwelle 3 verbundener Drehschieber 9 vorgesehen. Oberhalb und im Bereich der paddelförmigen Mischwerkzeuge 4 sind Zugabestellen 10 für Gase, Flüssigkeiten und/oder pastöse Produkte angeordnet. Im Betriebszustand des Mischers ist der Innenraum 5 bis oben hin mit Produkt gefüllt, so dass die über die Zugabestellen 10 eingebrachten Produkte, wie z.B. Melasse, Wasser und/oder Dampf direkt in das Produkt 11 eingeleitet werden kann. Das zu mischende Produkt wird von den Paddeln 4 an die Wand gedrückt. Dabei werden die Paddeln 4 teilweise auf Rückwärtsförderung eingestellt, d.h. entgegen dem Produktstrom.

In Fig. 2 ist der untere Teil des Mischers in einer anderen bevorzugten Ausführungsform dargestellt. Die Bezugszeichen sind die gleichen wie in Fig. 1. Im Boden des Mischergehäuses 6 ist eine Öffnung 14 angebracht, die von dem Drehschieber je nach gewünschter Dosierung geschlossen oder geöffnet ist. Hierbei kann der Drehschieber 9, der an der Innenwelle 3 angeordnet ist, über einen Riemenübertrieb 12 (siehe Fig. 1) zur drehzahlabhängigen Regelung der Dosierung mit der Hohlwelle 2 verbunden oder separat angetrieben sein. Der separate Antrieb der Innenwelle 3 mit dem Drehschieber 9 ist in der Zeichnung nicht dargestellt. Oberhalb der Öffnung 14 ist innerhalb des Gehäuses 6 ein Zwischenboden 15 vorgesehen, der die Öffnung 14 nach oben vom durchströmenden Produkt abschirmt. Der Zwischenboden 15 weist entgegengesetzt zur Öffnung 14 eine Öffnung 16 auf. Vorzugsweise sind zwischen dem Zwischenboden 15 und dem Boden 18 Austragswerkzeuge 19 angeordnet.

Der Drehzahlbereich des Mischens beträgt 200 U/min bis 1000 U/min, vorzugsweise ca. 250 U/min.

### Bezugszeichen-Liste

- 1: Mischer
- 2: Hohlwelle
- 3: Innenwelle
- 4: Mischwerkzeuge
- 5: Innenraum des Mischers
- 6: Gehäuse
- 7: Einlass
- 8: Auslass
- 9: Drehschieber
- 10: Zugabestellen
- 11: Mischprodukt
- 12: Getriebe
- 13: Antrieb
- 14: Öffnung
- 15: Zwischenboden
- 16: Öffnung
- 17: Zugaben
- 18: Boden
- 19: Austragswerkzeuge

## Patentansprüche

1. Vorrichtung zum vertikalen Mischen von gasförmigen, flüssigen, pulverförmigen und/oder pastösen Produkten mit einem in einem Gehäuse angeordneten, mit mindestens einem Mischwerkzeug, mit mindestens einem Einlass für die zu mischenden Produkte, mit mindestens einem Auslass und mit mindestens einem Antrieb, wobei die Mischwerkzeuge an einer Welle und eine am Auslass (8) vorgesehene Produktaustragseinrichtung angeordnet sind, **dadurch gekennzeichnet, dass** der Mischer (1) seitliche Zugabestellen (10) am Gehäuse (6) für die gasförmigen, flüssigen, pulverförmigen bzw. pastösen Zugaben aufweist, und dass über der Öffnung (4) des Auslasses (8) im Gehäuseboden (18) ein mit einer Öffnung (16) versehener Zwischenboden (15) vorgesehen ist, wobei der Zwischenboden (15) den Querschnitt der Öffnung (14) des Auslasses (8) zur Umleitung des Mischproduktes (11) abschirmt.

2. Vorrichtung nach Anspruch 1, **dadurch gekennzeichnet, dass** das Mischwerkzeug Paddel (4) aufweist.

3. Vorrichtung nach Anspruch 1 oder 2, **dadurch gekennzeichnet, dass** die Welle als Hohlwelle ausgebildet ist, wobei die Paddel (4) an der Hohlwelle (2) angeordnet sind und innerhalb der Hohlwelle (2) eine Innenwelle (3) für einen am Anlass (8) vorgesehenen Drehschieber (9) angeordnet ist.

4. Vorrichtung nach Anspruch 3, **dadurch gekennzeichnet, dass** der Antrieb (13) über ein regelbares Getriebe mit der Hohlwelle (2) und mit der Innenwelle (3) des Drehschiebers (9) verbunden ist oder die Innenwelle (3) mit dem Drehschieber (9) separat antreibbar ist.

5. Vorrichtung nach mindestens einem der Ansprüche 1 bis 4, **dadurch gekennzeichnet, dass** zwischen dem Zwischenboden (15) und dem Boden (18) ein Austragswerkzeug (19) an der Welle resp. der Hohlwelle (2) angeordnet ist.

6. Vorrichtung nach mindestens einem der Ansprüche 1 bis 5,**dadurch gekennzeichnet, dass** die Mischwerkzeuge zumindest teilweise auf Rückwärtsförderung einstellbar sind d.h. entgegengesetzt zum Produktstrom.

7. Vorrichtung nach mindestens einem der Ansprüche 1 bis 6, **dadurch gekennzeichnet, dass** der Mischer einem Extruder, Futterwürfelpresse oder einem Expander direkt vor- und/oder nachgeordnet wird und/oder einen Batchmischer vor- oder nachgeordnet wird.

8. Verwendung einer Vorrichtung nach den Ansprüchen 1 bis 7 zum Mischen dampfförmiger, flüssiger, pulverförmiger und/oder pastöser Produkte, **dadurch gekennzeichnet, dass**
die Vorrichtung (1) im Betriebszustand beständig voll gefüllt ist bzw. wird
im Mischprodukt (11) bzw. im Produktstrom mittels des Mischwerkzeuges ein Scherfeld aufgebaut wird, und
der Produktfluss (11), ausgehend von den Einlässen (7, 10) der zu vermischenden Produkte (11, 17) bis zum Auslass (8) des zu vermischenden Produktes (11, 17) kontinuierlich erfolgt, wobei die Ausgangsprodukte (11, 17) ständig in den Mischer (1) eingebracht und der Fluss der Ausgangsprodukte (11, 17) am Auslass (8) dosierbar regelbar ist.

9. Verwendung einer Vorrichtung nach Anspruch 8 als Dosiervorrichtung.

## Claims

1. A device for vertically mixing gaseous, liquid, powdery, and/or pasty products with a mixing implement arranged in a housing, having at least one inlet for the product to be mixed, at least one outlet and at least one drive, wherein the mixing implements are arranged on a shaft and a product discharge device provided at the outlet (8), **characterized in that** the mixer (1) has lateral feed points (10) on the casing (6) for the gaseous, liquid, powdery or pasty additives, and that an intermediate floor (15) with an opening (16) is provided over the opening (4) of the outlet (8) in the housing floor (18), wherein the intermediate floor (15) shields the cross section of the opening (14) of the outlet (8) for diverting the mixed product (1).

2. The device according to claim 1, **characterized in that** the mixing implement has paddles (4).

3. The device according to claim 1 or 2, **characterized in that** the shaft is designed as a hollow shaft, wherein the paddles (4) are arranged on the hollow shaft (2), and an interior shaft (3) for a rotary valve (9) provided at the outlet (8) is arranged inside the hollow shaft (2).

4. The device according to claim 3, **characterized in that** the drive (13) is connected with the hollow shaft (2) and the interior shaft (3) of the rotary valve (9) by means of a regulatable gearing, or the interior shaft (3) can be separately driven with the rotary valve (9).

5. The device according to at least one of claims 1 to 4, **characterized in that** a discharge implement (19) is arranged on the shaft or hollow shaft (2) between the intermediate floor (15) and the floor (18).

6. The device according to at least one of claims 1 to 5, **characterized in that** the mixing implements can be set at least partially to convey backwards, i.e., opposite the product stream.

7. The device according to at least one of claims 1 to 5, **characterized in that** the mixer an extruder, feed dicing process or an expander are placed directly upstream and/or downstream from the mixer, and /or a batch mixer is placed upstream or downstream.

8. Application of a device according to claims 1 to 7 for mixing gaseous, liquid, powdery and/or pasty products, **characterized in that**
- the device (1) is completely filled in the operating mode;
- a shearing field is built up in the mixed product (11) or product stream by the mixing implement, and
- the product flow takes place continuously proceeding form the inlets (7, 10) of the products (11, 17) to be mixed up to the outlet (8) of the product (11, 17) to be mixed, wherein the initial products (11, 17) are continuously introduced into the mixer (1), and the flow of initial products (11, 17) at the outlet (8) can be controllably metered.

9. Application of a device according to claim 8 as a metering device.

## Revendications

1. Dispositif pour le mélange vertical de produits gazeux, liquides, pulvérulents et/ou pâteux, avec au moins un outil mélangeur disposé dans un carter, avec au moins une entrée pour les produits à mélanger, avec au moins une sortie et avec au moins un entraînement, les outils mélangeurs étant disposés sur un arbre et sur un dispositif d'évacuation du produit prévu en sortie (8), **caractérisé en ce que** le mélangeur (1) comporte des zones d'addition latérales (10) sur le carter (6) pour les additifs gazeux, liquides, pulvérulents, respectivement pâteux et **en ce qu'**un fond intermédiaire (15) muni d'un orifice (16) est prévu au-dessus de l'orifice (4) de la sortie (8) dans le fond du carter (18), le fond intermédiaire (15) bouchant la section transversale de l'orifice (14) de la sortie (8), pour dévier le produit à mélanger (11).

2. Dispositif selon la revendication 1, **caractérisé en ce que** l'outil mélangeur est doté d'ailettes (4).

3. Dispositif selon la revendication 1 ou 2, **caractérisé en ce que** l'arbre est conçu en tant qu'arbre creux, les ailettes (4) étant disposées sur l'arbre creux (2) et un arbre interne (3) pour une vanne rotative (9) prévue en sortie (8) étant disposé à l'intérieur de l'arbre creux (2).

4. Dispositif selon la revendication 3, **caractérisé en ce que** l'entraînement (13) est relié par l'intermédiaire d'une transmission réglable avec l'arbre creux (2) et avec l'arbre interne (3) de la vanne rotative (9) ou que l'arbre interne (3) peut être entraîné séparément avec la vanne rotative (9).

5. Dispositif selon l'une quelconque des revendications 1 à 4, **caractérisé en ce qu'**un outil d'évacuation (19) est disposé sur l'arbre, respectivement sur l'arbre creux (2), entre le fond intermédiaire (15) et le fond (18).

6. Dispositif selon au moins l'une des revendications 1 à 5, **caractérisé en ce que** les outils mélangeurs sont au moins partiellement réglés pour un transport vers l'arrière, c'est-à-dire à contre-courant du flux de produit.

7. Dispositif selon au moins l'une des revendications 1 à 6, **caractérisé en ce que** le mélangeur est placé directement en amont et/ou en aval d'une extrudeuse, d'une presse à cubes de fourrage ou d'un expanseur et/ou placé en amont ou en aval d'un mélangeur par lots.

8. Utilisation d'un dispositif selon les revendications 1 à 7 pour mélanger des produits sous forme de vapeur, sous forme liquide, pulvérulente et/ou pâteuse, **caractérisée en ce que**
- en état d'exploitation, le dispositif (1) est constamment entièrement rempli
- une zone de cisaillement est créée dans la produit à mélanger (11), respectivement dans le flux de produit, à l'aide de l'outil mélangeur et
- le flux de produit (11) est continu, à partir des entrées (7, 10) pour les produits à mélanger (11, 17) jusque vers la sortie (8) du produit à mélanger (11, 17), les produits initiaux (11, 17) étant introduits en continu dans le mélangeur (1) et le flux de produits initiaux (11, 17) pouvant être réglé de façon dosable à la sortie (8).

9. Utilisation d'un dispositif selon la revendication 8, en tant que dispositif de dosage.
